# EUROPÄISCHE PATENTSCHRIFT

(11) **EP 1 658 429 B1**
(45) Veröffentlichungstag und Bekanntmachung des Hinweises auf die Patenterteilung: **23.05.2007**
(21) Anmeldenummer: 04738873.1
(22) Anmeldetag: 07.07.2004
(51) Int. Cl.: F02M 61/18, F02M 51/06, F02M 61/16

(54) **BRENNSTOFFEINSPRITZVENTIL**
FUEL-INJECTION VALVE
SOUPAPE D'INJECTION DE CARBURANT

(30) Priorität: 19.08.2003 DE 10338081
(43) Veröffentlichungstag der Anmeldung: 24.05.2006
(73) Patentinhaber: ROBERT BOSCH GMBH, 70442 Stuttgart (DE)
(72) Erfinder: SEBASTIAN, Thomas, Charleston, SC 29418 (US)
(74) Vertreter: Körfer, Thomas
(86) Internationale Anmeldenummer: PCT/DE2004/001451
(87) Internationale Veröffentlichungsnummer: WO 2005/019641

(56) Entgegenhaltungen:
- WO-A-88/03225
- DE-A- 19 527 049
- US-A- 4 423 843
- US-B1- 6 390 067

## Beschreibung

### Stand der Technik

Die Erfindung geht aus von einem Brennstoffeinspritzventil nach der Gattung des Hauptanspruchs, das z. B. aus der DE 195 27 049 A1 bekannt ist.

Zur Abdichtung eines Brennstoffeinspritzventils gegenüber seiner Umgebung sind Herstellungsprozesse erforderlich, welche eine hohe Oberflächenqualität und -geometrie gewährleisten. Der Ventilsitz wird dabei durch Schleifen und nachfolgendes Honen in hoher Qualität hergestellt.

Alle anschließenden Prozesse, wie z. B. das Einpressen des Ventilsitzes ins Ventilgehäuse oder das Verbinden des Ventilsitzes mit dem Ventilgehäuse durch eine Schweißnaht, verschlechtern die Qualität der Oberflächen und damit die Dichtigkeit des Brennstoffeinspritzventils. Insbesondere die für die Dichtigkeit wichtigen Rundheitswerte am Dichtdurchmesser verschlechtern sich. Dies wirkt sich nachteilig auf die Abgaswerte aus, da Brennstoff am Dichtsitz vorbei in das Saugrohr oder den Brennraum gelangen kann und dadurch ein zu fettes Gemisch mit resultierender schlechter Verbrennung und hoher Emission entsteht.

Weiterhin ist bei den bekannten Brennstoffeinspritzventilen von Nachteil, dass eine großflächige thermische Anbindung des Ventilsitzes an die Ventilhülse vorliegt, wodurch sich das Heißverhalten gegenüber Brennstoff verschlechtert.

Die US 6,390,067 B1 beschreibt ein Brennstoffeinspritzventil, welches einen Einspritzkörper, der einen sich axial erstreckenden Brennstoffdurchgang umfasst, ein Einspritzventil, welches in dem Durchgang zum Steuern des Brennstoffdurchflusses bewegbar ist, einen Ventilsitz, welcher einstellbar an einem Auslassende des Brennstoffdurchgangs positioniert ist, und einen Ventilsitzhalter zum Aufbringen einer axialen Kraft auf den Ventilsitz und zum sicheren Befestigen des Ventilsitzes in dem Brennstoffdurchgang des Einspritzkörpers aufweist. Der Ventilsitzhalter weist eine innere Wand und eine äußere Wand sowie einen Bügel auf, der an einer Wand des Ventilkörpers anliegt, wobei der Bügel mittels Crimpen mit einem sich nach außen erstreckenden Flansch des unteren Abschnitts des Einspritzkörpers verbunden ist.

Die WO 88/ 03225 A zeigt ein Brennstoffeinspritzventil, welches ein hohles Gehäuse mit einer Vielzahl von Durchgängen aufweist, wovon zumindest einer als Brennstoffdurchgang mit einer Brennstoffeinlassöffnung ausgebildet ist. Das Brennstoffeinspritzventil umfasst einen zylindrischen Einsatz, welcher an einem Ende offen ist. Der Einsatz bildet ein im Wesentlichen schalenförmiges Element, welches zusammen mit dem Gehäuse eine Brennstoffkammer bildet. Dabei ist der Einsatz in dem Gehäuse aufgenommen, jedoch werden der Einsatz und der Ventilsitz durch eine Abschlusskappe an dem Gehäuse fixiert, welche auf das Gehäuse aufgeschraubt ist. Somit dient der Einsatz nicht dazu, den Ventilsitzkörper in einer Ventilhülse zu fixieren, welche vielmehr über die Abschlusskappe erfolgt.

### Vorteile der Erfindung

Das erfindungsgemäße Brennstoffeinspritzventil mit den kennzeichnenden Merkmalen des Hauptanspruchs hat demgegenüber den Vorteil, dass der Ventilsitzkörper durch eine Klemmhülse in der Ventilhülse gehalten wird, ohne dass Presspassungen mit resultierender Oberflachenverschlechterung benötigt werden. Dadurch wird eine thermische Entkoppelung und gleichzeitig eine einfache Montage mit zuverlässiger Dichtigkeit ermöglicht.

Durch die in den Unteransprüchen aufgeführten Maßnahmen sind vorteilhafte Weiterentwicklungen und Verbesserungen des im Hauptanspruch angegebenen Brennstoffeinspritzventils möglich.

Vorteilhafterweise ist die Klemmhülse sowohl in radialer als auch in axialer Richtung elastisch, wodurch sie einerseits selbst in Position bleibt und andererseits den Ventilsitzkörper und die Spritzlochscheibe korrekt positioniert.

Weiterhin ist von Vorteil, dass der Ventilsitzkörper in einfacher und kostengünstiger Weise durch einen Dichtring gegen die Ventilhülse abgedichtet ist.

Ebenso ist von Vorteil, dass die Klemmhülse in einfacher Weise durch Stanzen und Biegen herstellbar ist.

### Zeichnung

Ein Ausführungsbeispiel der Erfindung ist in der Zeichnung vereinfacht dargestellt und in der nachfolgenden Beschreibung naher erläutert. Es zeigen:
- Fig. 1: einen schematischen, auszugsweisen Schnitt durch ein Ausführungsbeispiel eines Brennstoffeinspritzventils gemäß dem Stand der Technik,
- Fig. 2A: einen schematischen, auszugsweisen Schnitt durch das abspritzseitige Ende eines Ausführungsbeispiels eines erfindungsgemäß ausgestalteten Brennstoffeinspritzventils, und
- Fig. 2B: eine schematische perspektivische Darstellung der Klemmhülse aus dem in Fig. 2A dargestellten Ausführungsbeispiel eines erfindungsgemäß ausgestalteten Brennstoffeinspritzventils.

### Beschreibung des Ausführungsbeispiels

Fig. 1 zeigt zur besseren Verständlichkeit der erfindungsgemäßen Maßnahmen zunächst in einer ausschnittsweisen, schematisierten Schnittdarstellung einen Längsschnitt durch den abspritzseitigen Teil eines Brennstoffeinspritzventils 1 gemäß dem Stand der Technik, welches insbesondere zum Einspritzen von Brennstoff in ein nicht näher dargestelltes Saugrohr einer Brennkraftmaschine geeignet ist.

Das Brennstoffeinspritzventil 1 umfaßt einen Aktuator im Ausführungsbeispiel in Form einer Magnetspule 2, die auf einen Spulenträger 3 gewickelt ist. Der Spulenträger 3 ist in einem Ventilgehäuse 4 gekapselt.

Der Spulenträger 3 wird von einer Ventilhülse 5 durchgriffen, die rohrförmig ausgestaltet ist und ein darin eingespreiztes oder verschweißtes Stützrohr 6 umfaßt, welches als Innenpol der Magnetspule 2 dient. Als Außenpol der Magnetspule 2 kann beispielsweise das Ventilgehäuse 4 dienen. Abströmseitig des Stützrohres 6 ist ein Anker 7 angeordnet, der einstückig mit einer Ventilnadel 8 ausgebildet ist. In der Ventilnadel 8 sind Durchströmöffnungen 9 vorgesehen, die den das Brennstoffeinspritzventil 1 durchströmenden Brennstoff zu einem Dichtsitz leiten.

Im Bereich der Durchströmöffnungen 9 kann ein Ringfilter 10 zur Filterung des Brennstoffs angeordnet sein. Die Ventilnadel 8 steht vorzugsweise durch Schweißen in Wirkverbindung mit einem im Ausführungsbeispiel kugelförmigen Ventilschließkörper 11, der mit einem Ventilsitzkörper 12 einen Dichtsitz bildet. Stromabwärts des Dichtsitzes ist in einer Spritzlochscheibe 13 wenigstens eine Abspritzöffnung 14 ausgebildet, aus der Brennstoff in das nicht weiter dargestellte Saugrohr eingespritzt wird.

Der Anker 7 ist im Ruhezustand des Brennstoffeinspritzventils 1 von einer Rückstellfeder 15 so beaufschlagt, daß das Brennstoffeinspritzventil 1 durch den Andruck des Ventilschließkörpers 11 auf den Ventilsitzkörper 12 geschlossen gehalten wird. Die Rückstellfeder 15 ist in einer Ausnehmung 16 des Ankers 7 bzw. des Stützrohres 6 angeordnet und wird durch eine nicht weiter dargestellte Einstellhülse auf Vorspannung gebracht.

Wird der Magnetspule 2 über eine nicht weiter dargestellte elektrische Leitung ein elektrischer Strom zugeführt, baut sich ein magnetisches Feld auf, das bei ausreichender Stärke den Anker 7 entgegen der Kraft der Rückstellfeder 15 entgegen der Strömungsrichtung des Brennstoffs in die Magnetspule 2 hineinzieht. Dadurch wird ein zwischen dem Anker 7 und dem Stützrohr 6 ausgebildeter Arbeitsspalt 17 geschlossen. Durch die Bewegung des Ankers 7 wird auch die mit dem Anker 7 einstückig ausgebildete Ventilnadel 8 in Hubrichtung mitgenommen, so daß der Ventilschließkörper 11 vom Ventilsitzkörper 12 abhebt und Brennstoff zur Abspritzöffnung 14 geleitet wird.

Das Brennstoffeinspritzventil 1 wird geschlossen, sobald der die Magnetspule 2 erregende Strom abgeschaltet und das Magnetfeld soweit abgebaut ist, daß die Rückstellfeder 15 den Anker 7 vom Stützrohr 6 abdrückt, wodurch sich die Ventilnadel 8 in Abströmrichtung bewegt und der Ventilschließkörper 11 auf dem Ventilsitzkörper 12 aufsetzt.

Die Abdichtung des in Fig. 1 dargestellten Brennstoffeinspritzventils 1 gegen das nicht näher dargestellte Saugrohr der Brennkraftmaschine erfolgt mittels einer vorzugsweise ringförmigen Dichtung 18, welche über einen vorkragenden Rand 19 des Ventilgehäuses 4 geschoben und mittels einer Kunststoffumspritzung 20 gegen Abrutschen gesichert ist.

Die innere Abdichtung des Brennstoffeinspritzventils 1 gegenüber dem Saugrohr ist bedingt durch die Bearbeitungsprozesse bei der Herstellung des Brennstoffeinspritzventils 1 unter Umständen nur mangelhaft. Zwar wird durch die Fertigung des Ventilschließkörpers 12 mit dem daran ausgebildeten Dichtsitz durch Schleifen und Honen eine hohe Oberflächenqualität mit einer damit verbundenen guten Dichtigkeit erzielt, dies wird jedoch durch die nachfolgenden Bearbeitungsprozesse wie das Einpressen des Ventilsitzkörpers 12 in die Ventilhülse 5 sowie das Verbinden der genannten Bauteile mittels einer ersten Schweißnaht 21 sowie die Verbindung des Ventilsitzkörpers 12 mit der Spritzlochscheibe 13 durch eine zweite Schweißnaht 22 wieder relativiert.

Demgegenüber weist ein in Fig. 2A dargestelltes Ausführungsbeispiel eines erfindungsgemäß ausgestalteten Brennstoffeinspritzventils 1 eine Klemmhülse 23 auf, welche anstelle der Schweißnähte 21 und 22 für den korrekten Sitz des Ventilsitzkörpers 12 in der Ventilhülse 5 sowie der Spritzlochscheibe 13 zwischen Ventilsitzkörper 12 und Ventilhülse 5 sorgt.

Die Montage der einzelnen Bauteile erfolgt dabei auf einfache Weise. Zunächst wird die Spritzlochscheibe 13 in Spielpassung in die Ventilhülse 5 eingelegt. Danach wird der Ventilsitzkörper 12 montiert, welcher über einen Dichtring 24 gegen die Ventilhülse 5 abgedichtet ist. Der Ventilsitzkörper 12 hat zur Ventilhülse 5 ebenfalls Spielpassung. Durch eine Fase 25 an dem der Spritzlochscheibe 13 zugewandten Seite des Ventilsitzkörpers 12 wird die Spritzlochscheibe 13 zentriert. Die Fixierung des Ventilsitzkörpers 12 sowie daraus resultierend die Abdichtung des Brennstoffeinspritzventils 1 erfolgt durch das Einpressen der Klemmhülse 23 in die Ventilhülse 5, die sich am Ventilsitzkörper 12 abstützt. Dadurch können einerseits Verschlechterungen der Oberflächenqualität der Ventilhülse 5 vermieden und zudem die Arbeitsschritte des Verschweißens von Ventilsitzkörper 12, Spritzlochscheibe 13 und Ventilhülse 5 eingespart werden. Keines der Bauteile muß hochpräzise hergestellt sein, da lediglich eine Spielpassung und keine Preßpassung erforderlich ist.

Dadurch wird zudem eine thermische Entkoppelung des Ventilsitzkörpers 12 von der Ventilhülse 5 erreicht, welche ein verbessertes Heißverhalten gegenüber dem Brennstoff ermöglicht.

Die Klemmhülse 23 ist sowohl radial als auch axial elastisch und sorgt somit einerseits für ihre eigene korrekte Position in der Ventilhülse 5 als auch für die Positionierung des Ventilsitzkörpers 12 in der Ventilhülse 5.

Die Elastizität in zwei Richtungen ist aus Fig. 2B ersichtlich, in welcher die Klemmhülse 23 in einer perspektivischen Darstellung in unmontierten Zustand gezeigt ist. Die Klemmhülse 23 weist einen axialen Schlitz 26 auf, welcher die Elastizität in Umfangsrichtung bedingt, sowie elastische Zungen 27, welche an einer dem Ventilsitzkörper 12 zugewandten Seite der Klemmhülse 23 ausgebildet sind und eine elastische Abstützung der Klemmhülse 23 auf dem Ventilsitzkörper 12 ermöglichen.

Die Erfindung ist nicht auf das dargestellte Ausführungsbeispiel beschränkt und für beliebige Bauweisen von Brennstoffeinspritzventilen 1 geeignet, z. B. für Brennstoffeinspritzventile 1 mit piezoelektrischen Aktoren. Insbesondere sind beliebige Kombinationen der einzelnen Merkmale möglich.

## Patentansprüche

1. Brennstoffeinspritzventil (1) für Brennstoffeinspritzanlagen von Brennkraftmaschinen mit einem Aktuator (2), der mit einem Ventilschließkörper (11) in Wirkverbindung steht, welcher mit einem in einer Ventilhülse (5) angeordneten Ventilsitzkörper (12) einen Dichtsitz bildet, wobei der Ventilsitzkörper (12) mittels einer Klemmhülse (23) in der Ventilhülse (5) fixiert ist,
**dadurch gekennzeichnet,**
**dass** die Klemmhülse (23) einen axialen Schlitz (26) und elastische Zungen (27), welche an einer dem Ventilsitzkörper (12) zugewandten Seite der Klemmhülse (23) ausgebildet sind, aufweist.

2. Brennstoffeinspritzventil nach Anspruch 1,
**dadurch gekennzeichnet,**
**dass** der Ventilsitzkörper (12) mittels eines Dichtrings (24) gegenüber der Ventilhülse (5) abgedichtet ist.

3. Brennstoffeinspritzventil nach Anspruch 1 oder 2,
**dadurch gekennzeichnet,**
**dass** eine Spritzlochscheibe (13) in Spielpassung mit einer Anfasung (25) des Ventilsitzkörpers (12) gehalten ist.

4. Brennstoffeinspritzventil nach Anspruch 3,
**dadurch gekennzeichnet,**
**dass** die Spritzlochscheibe (13) durch den Ventilsitzkörper (12) in der Ventilhülse (5) zentriert ist.

5. Brennstoffeinspritzventil nach einem der Anspruche 1 bis 4,
**dadurch gekennzeichnet,**
**dass** die Klemmhülse (23) in die Ventilhülse (5) eingepresst ist.

6. Brennstoffeinspritzventil nach einem der Ansprüche 1 bis 5,
**dadurch gekennzeichnet,**
**dass** die elastischen Zungen (27) in Anlage an dem Ventilsitzkörper (12) sind.

7. Brennstoffeinspritzventil nach einem der Anspruche 1 bis 6,
**dadurch gekennzeichnet,**
**dass** die Klemmhülse (23) radial und axial elastisch ist.

8. Brennstoffeinspritzventil nach einem der Anspruche 1 bis 7,
**dadurch gekennzeichnet,**
**dass** die Klemmhülse (23) durch Stanzen und Biegen herstellbar ist.

## Claims

1. Fuel injection valve (1) for fuel injection systems of internal combustion engines having an actuator (2) which is operatively connected to a valve-closing body (11) which forms a sealing seat with a valve seat body (12) which is arranged in a valve sleeve (5), the valve seat body (12) being secured in the valve sleeve (5) by means of a clamping sleeve (23), **characterized in**
**that** the clamping sleeve (23) has an axial slot (26) and elastic tongues (27) which are formed on a side of the clamping sleeve (23) facing the valve seat body (12).

2. Fuel injection valve according to Claim 1,
**characterized in**
**that** the valve seat body (12) is sealed with respect to the valve sleeve (5) by means of a sealing ring (24).

3. Fuel injection valve according to Claim 1 or 2,
**characterized in**
**that** a perforated injection disc (12) is held with a clearance fit with a chamfer (25) on the valve seat body (12).

4. Fuel injection valve according to Claim 3,
**characterized in**
**that** the perforated injection disc (13) is centred in the valve sleeve (5) by means of the valve seat body (12).

5. Fuel injection valve according to one of Claims 1 to 4, **characterized in**
**that** the clamping sleeve (23) is pressed into the valve sleeve (5).

6. Fuel injection valve according to one of Claims 1 to 5, **characterized in**
**that** the elastic tongues (27) abut against the valve seat body (12).

7. Fuel injection valve according to one of Claims 1 to 6, **characterized in**
**that** the clamping sleeve (23) is radially and axially elastic.

8. Fuel injection valve according to one of Claims 1 to 7, **characterized in**
**that** the clamping sleeve (23) can be manufactured by punching and bending.

## Revendications

1. Injecteur de carburant (1) pour systèmes d'injection de carburant de moteurs à combustion interne avec un actionneur (2) en liaison fonctionnelle avec un obturateur de soupape (11) qui forme un siège d'étanchéité avec un corps de siège de soupape (12) disposé dans une douille de soupape (5), le corps de siège de soupape (12) étant fixé au moyen d'une douille de serrage (23) dans la douille de soupape (5),
**caractérisé en ce que**
la douille de serrage (23) présente une fente axiale (26) et des languettes élastiques (27) formées sur une face de la douille de serrage (23) tournée vers le corps de siège de soupape (12).

2. Injecteur de carburant selon la revendication 1,
**caractérisé en ce que**
le corps de siège de soupape (12) est rendu étanche par rapport à la douille de soupape (5) au moyen d'une bague d'étanchéité (24).

3. Injecteur de carburant selon la revendication 1 ou 2,
**caractérisé en ce qu'**
une pastille perforée (13) est maintenue en ajustement avec jeu avec un chanfrein (25) du corps de siège de soupape (12).

4. Injecteur de carburant selon la revendication 3,
**caractérisé en ce que**
la pastille perforée (13) est centrée par le corps de siège de soupape (12) dans la douille de soupape (5).

5. Injecteur de carburant selon l'une des revendications 1 à 4,
**caractérisé en ce que**
la douille de serrage (23) est enfoncée dans la douille de soupape (5).

6. Injecteur de carburant selon l'une des revendications 1 à 5,
**caractérisé en ce que**
les languettes élastiques (27) sont en appui contre le corps de siège de soupape (12).

7. Injecteur de carburant selon l'une des revendications 1 à 6,
**caractérisé en ce que**
la douille de serrage (23) est élastique radialement et axialement.

8. Injecteur de carburant selon l'une des revendications 1 à 7,
**caractérisé en ce que**
la douille de serrage (23) peut être réalisée par estampage et cintrage.
